# FASCICULE DE BREVET EUROPEEN

(11) **EP 0 286 481 B1**
(45) Date de publication et mention de la délivrance du brevet: **24.04.1991**
(21) Numéro de dépôt: 88400636.2
(22) Date de dépôt: 17.03.1988
(51) Int. Cl.: B24B 13/005

(54) **Procédé et appareil pour fixer un bloc métallique sur une face d'une lentille ophtalmique, par surmoulage de métal en fusion**
Verfahren und Vorrichtung zum Befestigen eines Metallklotzes auf einer Oberfläche einer ophthalmischen Linse durch Aufformen von geschmolzenem Metall
Method and apparatus for fastening a metallic part to one side of an ophthalmic lens by moulding the part as molten metal

(30) Priorité: 30.03.1987 FR 8704376
(43) Date de publication de la demande: 12.10.1988
(73) Titulaire: ESSILOR INTERNATIONAL Compagnie Générale d'Optique, F-94028 Créteil Cédex (FR)
(72) Inventeur: Herbin, Patrick, 55500 Morlaincourt (FR); Lacroix, Jean-Claude, F-55500 Ligny-en-Barrois (FR)
(74) Mandataire: Lefebure, Gérard

(56) Documents cités:
- FR-A- 1 384 277
- US-A- 2 397 512
- US-A- 3 468 366
- US-A- 4 025 033
- US-A- 4 136 727

## Description

La présente invention concerne un procédé pour fixer un bloc métallique sur une face d'une lentille ophtalmique, consistant à remplir une cavité de moulage définie par un moule et par la lentille elle-même, à travers un orifice d'entrée du moule, avec un métal fondu à bas point de fusion à partir d'un réservoir contenant ledit métal fondu et relié audit orifice d'entrée par un tuyau, et à refroidir le moule pour solidifier le métal introduit dans la cavité de moulage.

Dans le domaine de la fabrication et de la préparation des lentilles ophtalmiques, il est usuel de fixer sur l'une des faces d'une lentille un bloc métallique au moyen duquel la lentille peut être montée sur le porte-lentille d'une machine à surfacer, d'une machine à déborder ou d'une machine à doucir ou à polir. Cette opération, connue sous le nom d'opération de "blocage" ou "glantage" est usuellement effectuée au moyen d'un appareil de blocage comprenant un moule ayant une cavité ouverte de moulage et un orifice d'entrée qui est formé dans une paroi du moule et qui débouche dans ladite cavité de moulage, et un réservoir contenant un métal en fusion et comportant un orifice de sortie pour le métal en fusion.

Dans les appareils de blocage antérieurement connus, (voir par exemple les brevets FR 1.507.454 et 2.465.562, les brevets US.3.049.766, 3.118.198, 3.237.349, 3.257.686, 3.486.366, 3.563.301, 4.025.033 et 4.136.727 et le brevet GB 1.297.037), le moule est habituellement rempli de métal en fusion soit par coulée du métal par gravité dans le moule, soit par pompage du métal au moyen d'une pompe, généralement une pompe actionnée manuellement, soit encore par refoulement du métal vers le moule en mettant le réservoir sous pression par de l'air comprimé. L'écoulement du métal fondu vers le moule est usuellement commandé soit par un robinet ou un pointeau mobile associé à l'orifice de sortie du réservoir, soit par une vanne placée dans le tuyau reliant le réservoir au moule. En service, de tels dispositifs de commande d'écoulement sont sujets aux pannes du fait que leurs éléments mobiles sont au moins en partie plongés ou en contact avec le métal fondu et opèrent donc dans des conditions sévères. En outre, pendant les périodes d'inactivité de l'appareil de blocage, il peut arriver que du métal fondu se solidifie dans la région desdits éléments mobiles ou en aval de ceux-ci, provoquant ainsi un blocage des éléments mobiles ou une obstruction empêchant tout écoulement ultérieur de métal fondu vers le moule.

La présente invention a donc pour but de fournir un procédé pour fixer un bloc métallique sur une face d'une lentille ophtalmique, dans lequel il est fait usage de moyens entièrement statiques et, par suite, fiables pour commander l'écoulement de métal fondu vers le moule.

A cet effet, le procédé de la présente invention est caractérisé en ce qu'il consiste en outre à refroidir aussi au moins une partie du tuyau en refroidissant le moule, pour former un bouchon de métal solidifié dans ladite partie du tuyau, à séparer le bloc de métal solidifié dans la cavité de moulage du bouchon de métal solidifié dans le tuyau, par éjection forcée dudit bloc métallique et de la lentille y attenante hors de la cavité de moulage, tout en retenant le bouchon de métal solidifié dans le tuyau, et, pour remplir à nouveau la cavité de moulage, à chauffer au moins ladite partie du tuyau pour faire fondre le bouchon de métal solidifié.

L'invention fournit également un appareil de blocage pour fixer un bloc métallique sur une face d'une lentille ophtalmique, comprenant un réservoir contenant un métal en fusion et comportant un orifice de sortie pour le métal en fusion, un moule ayant une cavité ouverte de moulage et un orifice d'entrée pour le métal en fusion, et un tuyau reliant l'orifice de sortie du réservoir à l'orifice d'entrée du moule, ledit moule comportant au moins un canal de refroidissement, dans lequel on peut faire circuler un fluide de refroidissement, caractérisé en ce que le tuyau est en une matière bonne conductrice de la chaleur et au moins une partie du tuyau est en contact thermique avec le mou le, l'agencement étant tel que, en service, quand on fait circuler un fluide de refroidissement dans le canal de refroidissement après que la cavité du moule a été remplie de métal fondu, ce dernier est amené à se solidifier dans le moule et dans ladite partie du tuyau pour former un bloc métallique adhérant à la lentille placée sur le moule et pour former un bouchon de métal solidifié dans ladite partie du tuyau; et en ce qu'un moyen de chauffage est associé au tuyau, ledit moyen de chauffage ayant pour fonction, quand il est activé, de provoquer la fusion du bouchon de métal solidifié dans ladite partie du tuyau quand la cavité du moule doit être à nouveau remplie de métal fondu.

Suivant une forme préférée d'exécution de l'invention, le tuyau est en un métal électriquement conducteur, et ledit moyen de chauffage est constitué par une source de courant basse tension haute intensité, qui est reliée électriquement aux extrémités du tuyau conducteur. De préférence, l'orifice d'entrée du moule a une forme tronconique, la petite base du tronc de cône étant située du côté de la cavité de moulage et la grande base du côté du tuyau.

D'autres caractéristiques et avantages de la présente invention ressortiront mieux au cours de la description suivante, donnée à titre d'exemple, en référence aux dessins annexés sur lesquels:
- la figure 1 est une vue en coupe verticale d'un appareil de blocage conforme à la présente invention.
- La figure 2 montre, à plus grande échelle, une variante de réalisation d'une partie de l'appareil de blocage de la figure 1.

L'appareil de blocage représenté dans la figure 1, qui peut constituer un sous-ensemble d'une machine plus complexe pour la préparation et le glantage des lentilles ophtalmiques, comprend un moule 1, un réservoir 2, qui est chauffé de façon connue et qui contient un métal en fusion, et un dispositif de réglage de niveau 3 pour régler le niveau du métal en fusion contenu dans le réservoir 2.

Le moule 1 comporte une cavité de moulage 4, qui est ouverte vers le haut et dans le fond de laquelle est prévu un orifice d'entrée 5 pour le métal en fusion, qui est relié par un tuyau 6 à l'orifice de sortie 7 du réservoir 2.

Le moule 1 peut être refroidi de façon connue par un fluide de refroidissement, par exemple de l'eau froide. A cet effet, le moule 1 comporte, dans la région du fond de la cavité de moulage 4, un canal annulaire 8 dans lequel de l'eau froide peut être admise à travers un passage 9 relié par un raccord 11 et par un tuyau non montré à une source d'eau froide, l'eau ressortant du canal 8 à travers un autre passage et un autre raccord (non montrés) semblables au passage 9 et au raccord 11.

Le moule 1 comporte en outre, de façon connue, une tige d'éjection 12, mobile verticalement, qui est normalement maintenue dans une position basse par un ressort 13 et qui peut être déplacée vers une position haute, contre la force de rappel du ressort 13, par un poussoir 14, qui peut être actionné par exemple au moyen d'un vérin pneumatique. La tige d'éjection 12 peut être aussi refroidie par un fluide de refroidissement tel que de l'eau froide, qui est admis à circuler dans des canaux de refroidissement de la tige 12 à travers un raccord 15, et qui en ressort à travers un raccord 16.

Bien que le moule puisse avoir une structure générale semblable à celle de n'importe quel moule antérieurement connu pour le glantage des lentilles ophtalmiques, il est de préférence réalisé conformément à ce qui est décrit dans la demande de brevet Européen de la même demanderesse, déposée le 11 Mars 1988 sous le numéro 88.400578.6, et intitulée "moule pour la fixation d'un bloc métallique sur l'un des faces d'une lentille ophtalmique". En bref, la cavité de moulage 4 a un diamètre intérieur plus grand que le plus grand diamètre existant de lentille ophtalmique, et une membrane 17 en gros cylindrique et en une matière élastiquement déformable, par exemple en latex, est disposée concentriquement à l'intérieur de la cavité 4. Les extrémités inférieure et supérieure de la membrane 17 sont fixées au moule 1 respectivement dans la région du fond et dans la région de l'ouverture de la cavité 4. La membrane 17 définit avec la paroi latérale du moule une chambre à volume variable 18, telle que le diamètre intérieur de la membrane 17 puisse être alternativement agrandi et rétréci, par exemple en effectuant le vide dans la chambre 18 et en rétablissant ensuite la pression atmosphérique dans ladite chambre. De cette manière, lorsque la membrane 17 occupe la position correspondant à son diamètre intérieur maximal, une lentille L supportée par un dispositif de transfert approprié 19 connu en soi, peut être facilement introduite et maintenue dans la cavité de moulage 4 par ledit dispositif de transfert 19. La membrane 17 est ensuite amenée dans la position correspondant à son diamètre intérieur minimal, de telle façon qu'elle vienne enserrer élastiquement le bord périphérique de la lentille L pendant que la cavité de moulage 4 est remplie de métal en fusion comme cela sera décrit plus loin.

Comme montré dans la figure 1, le dispositif de réglage de niveau 3 est constitué par un plongeur 21, qui peut être déplacé verticalement à l'intérieur du réservoir 2 par un moyen d'actionnement 22, par exemple un mécanisme à vis 25 et écrou 23 entraîné en rotation par un ensemble moteur-réducteur 26 à deux sens de rotation. Ainsi, selon le sens de rotation du moteur, le plongeur 21 peut être descendu à l'intérieur du réservoir 2 afin d'élever le niveau 33 du métal en fusion contenu dans le réservoir 2, ou relevé, afin d'abaisser le niveau 33.

Initialement, le niveau 33 du métal en fusion dans le réservoir 2 est plus bas que l'orifice d'entrée 5 du moule 1. Après qu'une première lentille a été introduite dans le moule 1 de la manière décrite plus haut par le dispositif de transfert 19, le niveau 33 du métal en fusion dans le réservoir 2 est élevé en déplaçant le plongeur 21 vers le bas au moyen du mécanisme 22 et de l'ensemble moteur-réducteur 26. Il en résulte que la cavité de moulage 4 se remplit de métal en fusion par le principe des vases communicants, le niveau de métal en fusion étant le même dans le réservoir 2 et dans la cavité de moulage 4. Pour que le niveau de métal en fusion dans la cavité de moulage 4 atteigne un niveau désiré, c'est-à-dire pour que la face inférieure de la lentille L baigne complètement dans le métal en fusion, il suffit de contrôler le niveau 33 du métal en fusion dans le réservoir 2 pour que ce niveau atteigne la valeur désirée. Ceci peut être obtenu au moyen d'un flotteur 34 supporté par le métal en fusion dans le réservoir 2, et au moyen d'un détecteur 35 monté dans une position fixe, mais réglable. Le détecteur 35 produit un signal ayant un premier état lorsque le flotteur 34 se trouve à un niveau inférieur à un niveau prédéterminé correspondant au niveau désiré de métal en fusion dans la cavité de moulage 4, et un second état lorsque le flotteur 34, atteint ledit niveau prédéterminé. Le détecteur 35, qui peut être un détecteur de proximité d'un type quelconque connu, par exemple un détecteur à induction, est connecté électriquement à un circuit de commande de l'ensemble moteur-réducteur 26 de telle façon que celui-ci soit activé et déplace le plongeur 21 vers le bas en réponse au premier état du signal du détecteur 35, et de telle façon qu'il soit arrêté en réponse au second état du signal dudit détecteur.

Une fois que la cavité de moulage 4 a été remplie de métal en fusion, celui-ci est refroidi afin de solidifier le bloc métallique contenu dans la cavité de moulage. Bien que cette opération de refroidissement pourrait être effectuée par refroidissement naturel du moule 1, celui-ci est de préférence refroidi en faisant circuler un fluide froid, par exemple de l'eau froide, dans le canal de refroidissement 8 et dans le canal de refroidissement de la tige d'éjection 12, comme décrit plus haut, afin d'accélérer le refroidissement et la solidification du métal contenu dans la cavité de moulage 4.

De préférence, le tuyau 6 est en une matière bonne conductrice de la chaleur et au moins la partie du tuyau 6 qui est voisine de l'orifice d'entrée 5 du moule 1 est en contact thermique avec le corps du moule. En conséquence, lorsque celui-ci est refroidi par le fluide de refroidissement circulant dans le canal 8 et dans le canal de refroidissement de la tige d'éjection 12, ladite partie du tuyau 6 est aussi refroidie et il s'y forme un bouchon de métal solidifié.

Après avoir fait le vide dans la chambre à volume variable 18 pour agrandir le diamètre intérieur de la membrane élastique 17 et l'écarter du bord périphérique de la lentille, le bloc métallique et la lentille L y attenante vont être éjectés de la cavité de moulage 4 et évacués au moyen du dispositif de transfert 19, tandis que le bouchon de métal solidifié est retenu dans le tuyau 6. Le bouchon de métal solidifié est retenu dans le tuyau 6 d'une part par le fait que celui-ci est courbé et, d'autre part, par le fait que l'orifice d'entrée 5 du moule 1 a de préférence une forme tronconique, la petite base du tronc de cône étant située du côté de la cavité de moulage 4 et la grande base du côté du tuyau 6. Cette forme tronconique facilite la rupture et la séparation entre le bloc de métal solidifié dans la cavité de moulage et le bouchon de métal solidifié dans le tuyau 6, sous l'action de la tige d'éjection 12. Après l'évacuation de la lentille L hors de la cavité de moulage 4, il subsiste donc un bouchon de métal solidifié dans le tuyau 6. Celui-ci empêche donc que le métal en fusion pénètre dans la cavité de moulage 4, même si le niveau du métal en fusion dans le réservoir 2 est maintenu au-dessus du niveau de l'orifice d'entrée 5 du moule 1, c'est-à-dire même si le plongeur 21 n'a pas été relevé.

Lorsqu'une autre lentille est introduite dans la cavité de moulage 4 pour y fixer un bloc métallique, il est donc nécessaire de faire fondre le bouchon de métal solidifié dans le tuyau 6, pour permettre à nouveau le remplissage de la cavité de moulage avec du métal en fusion. A cet effet, on cesse de faire circuler le fluide de refroidissement dans le canal 8 et dans le canal de refroidissement de la tige d'éjection 12, et on active un moyen de chauffage associé au tuyau 6. Dans la forme d'exécution montrée dans la figure 1, le tuyau 6 est en un métal électriquement conducteur, par exemple en cuivre, et ses extrémités sont reliées électriquement à une source de courant appropriée, par exemple une source basse tension haute intensité (par exemple 3 V 400 A). La liaison électrique entre le tuyau 6 et la source de tension peut être effectuée par exemple au moyen de deux conducteurs 39 et 41 fixés respectivement au corps 42 du moule 1 et à la buse de sortie 43 du réservoir 2, les deux éléments 42 et 43 étant en une matière électriquement conductrice et étant en contact électrique avec les extrémités du tuyau 6. Le moule 1 et le réservoir 2 sont isolés électriquement du châssis 38 de l'appareil par des garnitures isolantes appropriées comme la garniture 44 montrée dans la figure 1 pour le moule 1.

Ainsi, lorsque la tension fournie par la source de tension est appliquée aux extrémités du tuyau 6 en fermant un interrupteur approprié, le tuyau 6 et le métal contenu dans celui-ci sont chauffés par effet Joule ce qui a pour effet de faire fondre le bouchon de métal solidifié présent dans ledit tuyau. La cavité de moulage 4 peut être alors à nouveau remplie de métal en fusion d'une manière semblable à celle décrite plus haut.

Au lieu de chauffer le tuyau 6 en faisant passer un courant dans celui-ci, il est bien sûr possible d'utiliser d'autres moyens de chauffage. Par exemple, comme montré dans la figure 2, il est possible de disposer autour du tuyau 6 un élément chauffant 45 raccordé électriquement à une source de tension appropriée 46 par des conducteurs 47 et 48 et par un interrupteur 49. L'élément chauffant 45 peut être constitué par une résistance électrique chauffante ou encore par une bobine d'induction. Dans le second cas, la bobine d'induction forme le primaire d'un transformateur dont le secondaire est formé par le tuyau 6 et/ou par le métal contenu par celui-ci, l'énergie électrique induite dans le secondaire du transformateur étant entièrement dissipée sous forme de chaleur par effet Joule, dans le tuyau 6 et/ou le métal contenu dans celui-ci.

On notera que, en provoquant volontairement la formation d'un bouchon de métal solidifié dans le tuyau 6 par refroidissement du moule et dudit tuyau, et en utilisant un moyen de chauffage associé audit tuyau pour faire fondre ledit bouchon de métal solidifié on peut ainsi commander à volonté l'écoulement de métal fondu vers le moule sans aucun élément mobile d'obturation comme ceux qui devaient être prévus dans les appareils de blocage antérieurement connus.

Il va de soi que la forme d'exécution de l'invention qui a été décrite ci-dessus a été donnée à titre d'exemple purement indicatif et nullement limitatif et que de nombreuses modifications peuvent être facilement apportées par l'homme de l'art sans sortir du cadre de l'invention. C'est ainsi notamment que, au lieu d'utiliser le plongeur 21 pour élever le niveau 33 du métal en fusion dans le réservoir 2, il est possible de déplacer verticalement le réservoir 2 lui-même. Dans ce cas, à condition de dimensionner correctement le mécanisme 22, la vis 25, au lieu d'être attachée au plongeur 21, peut être attachée au réservoir 2. En outre, dans ce cas, au moins une partie du tuyau 6 doit être flexible.

## Revendications

1. Procédé pour fixer un bloc métallique sur une face d'une lentille ophtalmique (L), consistant à remplir une cavité de moulage (4) définie par un moule (1) et par la lentille elle-même à travers un orifice d'entrée (5) du moule, avec un métal fondu à bas point de fusion à partir d'un réservoir (2) contenant ledit métal en fusion et relié audit orifice d'entrée par un tuyau (6), et à refroidir le moule pour solidifier le métal introduit dans la cavité de moulage, caractérisé en ce qu'il consiste en outre à refroidir aussi au moins une partie du tuyau (6) en refroidissant le moule (1), pour former un bouchon de métal solidifié dans ladite partie du tuyau, à séparer le bloc de métal solidifié dans la cavité de moulage (4) du bouchon de métal solidifié dans le tuyau (6), par éjection forcée dudit bloc métallique et de la lentille y attenante hors de la cavité de moulage, tout en retenant le bouchon de métal solidifié dans le tuyau, et, pour remplir à nouveau la cavité de moulage, à chauffer au moins ladite partie du tuyau (6) pour faire fondre le bouchon de métal solidifié.

2. Appareil de blocage pour fixer un bloc métallique sur une face d'une lentille ophtalmique, comprenant un réservoir (2) contenant un métal en fusion et comportant un orifice de sortie (7) pour le métal en fusion, un moule (1) ayant une cavité ouverte de moulage (4) et un orifice d'entrée (5) pour le métal en fusion, et un tuyau (6) reliant l'orifice de sortie (7) du réservoir (2) à l'orifice d'entrée (5) du moule (1), ledit moule (1) comportant au moins un canal de refroidissement (8), dans lequel on peut faire circuler un fluide de refroidissement, caractérisé en ce que le tuyau (6) est en une matière bonne conductrice de la chaleur et au moins une partie du tuyau (6) est en contact thermique avec le moule (1), l'agencement étant tel que, en service, quand on fait circuler un fluide de refroidissement dans le canal de refroidissement (8) après que la cavité (4) du moule (1) a été remplie de métal fondu, ce dernier est amené à se solidifier dans le moule et dans ladite partie du tuyau pour former un bloc métallique adhérant à la lentille (L) placée sur le moule et pour former un bouchon de métal solidifié dans ladite partie du tuyau; et en ce qu'un moyen de chauffage (45) est associé au tuyau (6), ledit moyen de chauffage ayant pour fonction, quand il est activé, de provoquer la fusion du bouchon de métal solidifié dans ladite partie du tuyau (6) quand la cavité (4) du moule (1) doit être à nouveau remplie de métal fondu.

3. Appareil selon la revendication 2, caractérisé en ce que le tuyau (6) est en un métal électriquement conducteur, et en ce que ledit moyen de chauffage est constitué par une source de courant basse tension haute intensité, qui est reliée électriquement aux extrémités du tuyau conducteur (6).

4. Appareil selon la revendication 2 ou 3, caractérisé en ce que l'orifice d'entrée (5) du moule (1) a une forme tronconique, la petite base du tronc de cône étant située du côté de la cavité de moulage (4) et la grande base du côté du tuyau (6).

## Patentansprüche

1. Verfahren zum Befestigen eines Metallklotzes auf einer Oberfläche einer ophthalmischen Linse bzw. eines Brillenglases (L), bei welchem ein Formhohlraum (4), der durch eine Form (1) und das Glas selber quer über einer Eingangsöffnung (5) der Form begrenzt ist, gefüllt wird mit einem am niedrigen Schmelzpunkt geschmolzenem Metall von einem Behälter (2) aus, der das Metall in Schmelze enthält und mit der Eingangsöffnung durch ein Rohr (6) verbunden ist, und bei welchem die Form gekühlt wird, um das in den Formhohlraum eingeführte Metall erstarren zu lassen, dadurch **gekennzeichnet**, daß außerdem auch wenigstens ein Teil des Rohres (6) beim Kühlen der Form (1) gekühlt wird, um einen Pfropfen aus erstarrtem Metall in dem Teil des Rohres zu formen, der Klotz erstarrten Metalls in dem Formhohlraum (4) von dem Pfropfen erstarrten Metalls in dem Rohr (6) getrennt wird durch erzwungenen Ausstoß des Metallklotzes und des daran außerhalb des Formhohlraumes angrenzenden Glases, während der Pfropfen erstarrten Metalls in dem Rohr zurückgehalten wird, und um den Formhohlraum erneut zu füllen, zumindest der Teil des Rohres (6) geheizt wird, um den Pfropfen erstarrten Metalls zu schmelzen.

2. Einspannvorrichtung zur Befestigung eines Metallklotzes auf einer Oberfläche einer ophthalmischen Linse bzw. eines Brillenglases mit einem Behälter (2), der Metall in Schmelze enthält und eine Ausgangsöffnung (7) für das Metall in Schmelze aufweist, einer Form (1), die einen offenen Formhohlraum (4) und eine Eintrittsöffnung (5) für das Metall in Schmelze aufweist, und einem Rohr (6), der die Ausgangsöffnung (7) des Behälters (2) mit der Eintrittsöffnung (5) der Form (1) verbindet, wobei die Form (1) zumindest einen Kühlkanal (8) umfaßt, in welchem ein Kühlfluid zirkuliert werden kann, dadurch **gekennzeichnet**, daß das Rohr (6) aus einem gut wärmeleitenden Material besteht und wenigstens ein Teil des Rohres (6) in thermischem Kontakt mit der Form (1) steht, wobei die Anordnung so getroffen ist, daß im Betrieb, wenn ein Kühlfluid in dem Kühlkanal (8) zirkuliert wird, nachdem der Hohlraum (4) der Form (1) mit geschmolzenem Metall gefüllt worden ist, letzteres dazu gebracht wird, in der Form und in dem Teil des Rohres zu erstarren, um einen Metallklotz zu bilden, der an der Linse (L), die auf der Form angeordnet ist, anhaftet, und einen Pfropfen aus erstarrtem Metall in dem Teil des Rohres zu bilden, und daß ein Heizmittel (45) dem Rohr (6) zugeordnet ist, wobei das Heizmittel, wenn es aktiviert wird, die Funktion hat, das Schmelzen des Pfropfens aus erstarrtem Metall in dem Teil des Rohres (6) hervorzurufen, wenn der Hohlraum (4) der Form (1) erneut mit geschmolzenem Metall gefüllt werden soll.

3. Vorrichtung nach Anspruch 2, dadurch **gekennzeichnet**, daß das Rohr (6) aus einem elektrisch leitenden Metall besteht und daß das Heizmittel von einer Stromquelle mit niedriger Spannung und hoher Stärke gebildet wird, das elektrisch mit den Enden des leitenden Rohres (6) verbunden ist.

4. Vorrichtung nach Anspruch 2 oder 3, dadurch **gekennzeichnet**, daß die Eingangsöffnung (5) der Form (1) eine kegelstumpfförmige Form aufweist, wobei die kleine Basis des Kegelstumpfes auf der Seite des Formhohlraumes (4) und die große Basis auf der Seite des Rohres (6) gelegen ist.

## Claims

1. Method for fixing a metal block to one face of an ophthalmic lens (L), consisting of filling a moulding cavity (4) defined by a mould (1) and by the lens itself, through an inlet orifice (5) in the mould, with a molten metal at the low melting point, from a reservoir (2) containing the said molten metal and connected to the said inlet orifice by means of a pipe (6), and cooling the mould in order to solidify the metal introduced into the moulding cavity, characterised in that it consists in addition of cooling also at least one part of the pipe (6) whilst cooling the mould (1), in order to form a plug of solidified metal in the said part of the pipe, separating the block of metal solidified in the moulding cavity (4) from the plug of metal solidified in the pipe (6), by forced ejection of the said metal block and the lens attached to it out of the moulding cavity, whilst retaining the plug of solidified metal in the pipe, and, in order to fill the moulding cavity once again, heating at least the said part of the pipe (6) in order to melt the plug of solidified metal.

2. Blocking apparatus for fixing a metal block onto one face of an ophthalmic lens, comprising a reservoir (2) containing a molten metal and incorporating an outlet orifice (7) for the molten metal, a mould (1) with an open moulding cavity (4) and an inlet orifice (5) for the molten metal, and a pipe (6) connecting the outlet orifice (7) of the reservoir (2) to the inlet orifice (5) of the mould (1), the said mould (1) incorporating at least one cooling duct (8), in which a cooling fluid can be circulated, characterised in that the pipe (6) is made from a material which is a good conductor of heat and at least part of the pipe (6) is in thermal contact with the mould (1), the arrangement being such that, in service, when a cooling fluid is circulated in the cooling duct (8) after the cavity (4) of the mould (1) has been filled with molten metal, the latter is induced to solidify in the mould and in the said part of the pipe in order to form a metal block adhering to the lens (L) placed in the mould and to form a plug of solidified metal in the said part of the pipe; and in that a means of heating (4S) is associated with the pipe (6), the function of the said means of heating, when it is activated, being to cause the melting of the plug of solidified metal in the said part of the pipe (6) when the cavity (4) of the mould (1) is to be filled once again with molten metal.

3. Apparatus according to claim 2, characterised in that the pipe (6) is made from an electrically conductive metal, and in that the said means of heating is formed by a source of low voltage, high intensity current, which is electrically connected to the ends of the conductive pipe (6).

4. Apparatus according to claim 2 or 3, characterised in that the inlet orifice (5) of the mould (1) is in the shape of a truncated cone, the small base of the truncated cone being situated on the moulding cavity (4) side and the large base on the pipe (6) side.
